# FASCICULE DE BREVET EUROPEEN

(11) **EP 0 120 874 B1**
(45) Date de publication et mention de la délivrance du brevet: **29.10.1986**
(21) Numéro de dépôt: 83902802.4
(22) Date de dépôt: 13.09.1983
(51) Int. Cl.: H01H 33/66, H01H 33/12

(54) **DISPOSTIF D'INTERRUPTION DE COURANT ELECTRIQUE**
ELEKTRISCHE STROMUNTERBRECHUNGSANLAGE
ELECTRIC CURRENT BREAKING DEVICE

(30) Priorité: 30.09.1982 CH 5743/82
(43) Date de publication de la demande: 10.10.1984
(73) Titulaire: APPAREILLAGE GARDY SOCIETE ANONYME, CH-1227 Genève (CH)
(72) Inventeur: MANCINI, Edouard, CH-1220 Avanchet-Parc (CH)
(74) Mandataire: Dietlin, Henri
(86) Numéro de dépôt international: CH8300105
(87) Numéro de publication internationale: WO8401469

## Description

La présente invention concerne un dispositif d'interruption de courant électrique comprenant un jeu de contacts principal et un jeu de contacts auxiliaire comportant chacun au moins un élément mobile de contact, les éléments mobiles des deux jeux de contacts étant reliés par un mécanisme de liaison et d'actionnement.

Il est fréquent de rencontrer, dans les installations des chemins de fer électriques des zones d'alimentation en énergie de la caténaire appelées zones commutables recevant de l'énergie sous différentes tensions électriques et différentes natures de courants, monophasé ou continu.

Ces zones doivent être en mesure, par l'intermédiaire d'un dispositif adéquat, d'être commutées sur le courant et la tension qui conviennent. Cette commutation devra s'effectuer par un dispositif répondant à deux exigences principales:
Transporter le maximum de courant à travers un contact ne s'altérant pas dans le temps. Accepter une fausse manoeuvre sans destruction de l'élément de contact principal.

Les dispositifs connus ne répondent pas aux deux exigences, soit parce que le contact principal est bien protégé d'une fausse manoeuvre pouvant l'endommager, mais par contre soumis à une oxydation, sulfurisation ou autre corrosion, soit qu'il est protégé d'une telle altération mais ne comporte pas d'organe susceptible de le protéger d'une éventuelle fausse manceuvre.

Le dispositif selon l'invention permet d'écarter cet inconvénient et il est caractérisé, à cet effet, en ce que le jeu de contacts auxiliaire comprend une plage de fermeture des contacts située entre deux plages d'ouverture des contacts de fermeture et l'ouverture des contacts appartenant en jeu de contacts principal s'effectuant lorsque les contacts appartenant au jeu de contacts auxiliaire se trouvent dans ladite plage de fermeture, l'élément mobile du jeu de contacts auxiliaire étant dans une plage d'ouverture dans les positions enclenchée et déclenchée du dispositif, le jeu de contacts principal étant enfermé dans une enceinte étanche à basse pression.

L'endommagement par altération de longue durée est ainsi évité du fait que le contact principal est protégé des agents extérieurs de corrosion par l'enceinte étanche, et une éventuelle destruction des éléments du contact principal est évitée par la séquence contrôlée de commutation entre le contact principal et le contact auxiliaire.

Les dessins annexés représentent, à titre d'exemple, une forme d'exécution du dispositif objet de l'invention.

La fig. 1 illustre schématiquement le dispositif vu en perspective.

La fig. 2 est une représentation graphique du fonctionnement du dispositif illustrant les positions d'ouverture 0 et de fermeture 1 du jeu de contacts principal et du jeu de contacts auxiliaire en fonction de la course D respectivement D' des éléments mobiles de ces jeu de contacts.

Le dispositif d'interruption illustré à la fig. 1, comprend un jeu de contacts principal 1 et un jeu de contacts auxiliaire 2. Le jeu de contact principal 1 à intensité nominale élevée est placé dans une enceinte étanche 3 dans un milieu d'air à basse pression de l'ordre de 10,⁶ torr (1,33x10_{'}³ Pa). Il comprend un élément de contact fixe 4 et un élément de contact mobile 5 susceptible d'être déplacé axialement par l'intermédiaire d'un soufflet 6. Le jeu de contacts auxiliaire 2 comprend également un élément fixe constitué par une corne 7 et un élément de contact mobile formé par un couteau de sectionnement 8. Ce dernier est solidaire d'un arbre de commande 9 sur lequel sont fixés rigidement une came 10 destinée à agir sur l'élément de contact mobile 6 et un levier d'actionnement 11 relié à une tringle isolante 12 de manoeuvre. Le jeu de contacts principal et le jeu de contacts auxiliaire sont connectés en parallèle par deux lignes électriques 13 et 14. La ligne 13 comprend deux portions souples 15 et 16 permettant le déplacement des contacts mobiles 5 et 8. La corne 7 du jeu de contacts auxiliaire est double et présente une plage de fermeture 17 située entre deux plages d'ouverture de contact 18 et 19. Une plaquette 20 en matière isolante est montée entre la ligne 14 et la plage 19 assurant une isolation complète du couteau 8 lorsque le dispositif est enclenché.

En référence à la fig. 2, lors d'une opération de fermeture du dispositif, la tringle de manoeuvre 12 agit sur le levier d'actionnement 11 qui fait pivoter l'arbre 9 autour de son axe, ce qui va déplacer le couteau de la position initiale a à la position b. La came 10 accomplit simultanément une rotation en course morte. En b le couteau 8 pénètre dans la plage de fermeture 17 de la corne 7 et établit le contact galvanique entre les éléments 8 et 7. Le courant passe à ce moment de la ligne 13 à la ligne 14 par la ligne de dérivation constituée par la portion souple 16, le couteau 8 et la corne 7. A ce moment, la came 10 commence à déplacer l'élément de contact mobile 5 et établit en c définitivement le jeu de contacts principal 1 pendant que le couteau 8 continue sa course dans la corne 7. La fin de la course du couteau 8 va dégager celui-ci de la plage de fermeture 17 et seul le jeu de contacts principal sera apte à conduire le courant. Aucun courant ne passera dans le jeu de contacts auxiliaire 2 lorsque le dispositif est en position enclenchée d, puisque le couteau se trouve dans la plage d'ouverture 19 tel qu'illustré à la fig. 2.

La fonction d'ouverture du dispositif s'effectue selon une séquence inverse des opérations.

La conservation sous vide du jeu de contacts principal 1 dans l'enceinte 3 à basse pression permet d'éviter une altération rapide des surfaces de contact due à une oxydation, sulfurisation ou autre corrosion en garantit une excellente qualité de contact aussi longtemps que le vide est maintenu dans l'enceinte 3. Le jeu de contacts auxiliaire 2 à couteau 8 et corne 7 établit une séquence contrôlée de fermeture et d'ouverture du dispositif et permet les avantages, d'une part, que le jeu de contacts principal soit commuté en l'absence de coupure de charges actives et, d'autre part, que ce dernier ait à supporter les éventuelles coupures sur défauts lors d'une fausse manoeuvre de commutation. L'avantage du couteau de sectionnement est aussi évident dans le fait qu'il permet de s'assurer, à distance, de la position des contacts de l'appareil. Comme le jeu de contacts auxiliaire est visible en tout temps, la détection de l'usure des parties de contact et leur remplacement est aisé.

Il est par ailleurs possible d'équiper le jeu de contacts auxiliaire d'une résistance de limitation de charge en cas de commutation sur défaut.

## Revendications

1. Dispositif d'interruption de courant électrique comprenant un jeu de contacts principal (4, 5) et un jeu de contacts auxiliaire (7, 8) comportant chacun au moins un élément mobile de contact (5, 8), les éléments mobiles des deux jeux de contacts étant reliés par un mécanisme de liaison et d'actionnement, caractérisé en ce que le jeu de contacts auxiliaire (7, 8) comprend une plage de fermeture (17) de contact située entre deux plages d'ouverture de contact, la fermeture et l'ouverture des contacts (4, 5) appartenant un jeu de contacts principal s'effectuant lorsque les contacts (7, 8) appartenant un jeu de contacts auxiliaire se trouvent dans ladite plage de fermeture (17), l'élément mobile (8) du jeu de contacts auxiliaire étant dans une plage d'ouverture dans les positions enclenchée et déclenchée du dispositif, le jeu de contacts principal étant enfermé dans une enceinte étanche (3) à basse pression.

2. Dispositif selon la revendication 1, caractérisé en ce que l'élément mobile (8) du contact auxiliaire est constitué par un couteau de sectionnement monté de façon visible pour indiquer la position du dispositif d'interruption.

3. Dispositif selon la revendication 2, caractérisé en ce que ledit mécanisme de liaison et d'actionnement comprend un arbre de commande (9) sur lequel sont fixés rigidement une came (10) destinée à coopérer avec l'élément mobile (5) du jeu de contacts principal et ledit couteau de sectionnement (8) du jeu de contacts auxiliaire, la rotation de l'arbre de commande étant actionnée par une tringle isolante de manoeuvre (12) agissant sur un levier d'actionnement (11) solidaire de l'arbre.

## Patentansprüche

1. Vorrichtung zur Unterbrechung elektrischer Ströme mit einem Hauptkontaktsatz (4, 5) und einem Hilfskontaktsatz (7, 8), von denen jeder wenigstens ein bewegliches Kontaktelement (5, 8) aufweist, wobei die beweglichen Elemente der beiden Kontaktsätze durch einen Verbindungs-und Betätigungsmechanismus verbunden sind, dadurch gekennzeichnet, dass der Hilfskontaktsatz (7, 8) einen Kontaktschliessbereich (17) aufweist, der zwischen zwei Öffnungsbereichen des Kontakts liegt, das Schliessen und Öffnen der dem Hauptkontaktsatz angehörenden Kontakte (4, 5) ausgeführt wird, sobald die dem Hilfskontaktsatz angehörenden Kontakte (7, 8) sich im vorgenannten Schliessbereich (17) befinden, das bewegliche Kontaktelement sich in der eingeklinkten und in der ausgeklinkten Stellung der Vorrichtung in einem Öffnungsbereich befindet, und der Hauptkontaktsatz in eine dichte Niederdruckhülle (3) eingeschlossen ist.

2. Vorrichtung nach Anspruch 1, dadurch gekennzeichnet, dass das bewegliche Element (8) des Hilfskontaktes von einem Trennmesser gebildet ist, das in einer sichtbaren Art montiert ist, um die Stellung der Unterbrechungsvorrichtung anzuzeigen.

3. Vorrichtung nach Anspruch 2, dadurch gekennzeichnet, dass der besagte Verbindungs- und Betätigungsmechanismus eine Steuerwelle (9) umfasst, auf welcher eine Nocke (10), die dazu bestimmt ist, mit dem beweglichen Element (5) des Hauptkontaktsatzes zusammenzuwirken, und besagtes Trennmesser (8) des Hilfskontaktsatzes starr befestigt sind, die Rotation der Steuerwelle mittels einer isolierenden Betätigungsstange (12) herbeigeführt wird, die auf einen mit der Welle einstückigen Betätigungshebel einwirkt.

## Claims

1. Switch device for interrupting an electrical courant comprising a main contact set (4, 5) and an auxiliary contact set (7, 8), each having at least one movable contact piece (5, 8), the movable contact pieces of the two contact sets being interconnected by a connecting and driving mechanism, characterized in that the auxiliary contact set (7, 8) comprises a closed contact portion (17) of its path located between two opened contact portions, the closing and the opening of the contact pieces (4, 5) belonging to the main contact set being accomplished when the contact pieces (7,8) belonging to the auxiliary contact set are located in said closed contact portion (17) of its path, the movable contact piece (8) of the auxiliary contact set being in a opened portion of its path in the closed and opened position of the switch device, the main contact set being enclosed in a vacuum cartridge (3).

2. Switch device according to claim 1, characterized in that the movable contact piece (8) of the auxiliary contact set is constituted by a knife-switch set up in a visible manner in order to indicate the position of the switch device.

3. Switch device according to claim 2, characterized in that said connecting and driving mechanism comprises a driving shaft (9) to which a cam (10) and said knife-switch (8) of the auxiliary contact set are rigidly secured, said cam being intended to work together with the movable contact piece (5) of the main contact set, the rotation of the driving shaft being operated by an insulating rod (12) driving an actuating lever (11) integral with the shaft.
